# EUROPÄISCHE PATENTSCHRIFT

(11) **EP 3 678 868 B1**
(45) Veröffentlichungstag und Bekanntmachung des Hinweises auf die Patenterteilung: **10.08.2022**
(21) Anmeldenummer: 18746888.9
(22) Anmeldetag: 25.07.2018
(51) Int. Cl.: B41J 3/407

(54) **DIREKTDRUCKVORRICHTUNG ZUM AUFBRINGEN EINES UMLAUFENDEN DRUCKBILDES**
DIRECT PRINTING DEVICE FOR APPLYING A CIRCUMFERENTIAL PRINTED IMAGE
DISPOSITIF D'IMPRESSION DIRECTE POUR L'APPLICATION D'UNE IMAGE IMPRIMÉE PÉRIPHÉRIQUE

(30) Priorität: 04.09.2017 DE 102017215481
(43) Veröffentlichungstag der Anmeldung: 15.07.2020
(73) Patentinhaber: Krones AG, 93073 Neutraubling (DE)
(72) Erfinder: NIEDERMEIER, Anton, 93073 Neutraubling (DE)
(74) Vertreter: Grünecker Patent- und Rechtsanwälte PartG mbB
(86) Internationale Anmeldenummer: PCT/EP2018/070095
(87) Internationale Veröffentlichungsnummer: WO 2019/042663

(56) Entgegenhaltungen:
- DE-A1-102015 100 334
- US-A1- 2014 374 016
- US-A1- 2015 138 295

## Beschreibung

Die Erfindung betrifft eine Direktdruckvorrichtung zum Aufbringen eines umlaufenden Druckbildes auf Behälter mit mindestens einer Behälternaht.

Viele Behälter, insbesondere Flaschen, weisen herstellungsbedingt Behälternähte auf. Oft handelt es sich dabei um Pressnähte, wobei ein Behälter dann typischerweise zwei gegenüberliegende und in Längsrichtung verlaufende Behälternähte aufweist. Behälternähte sind besonders ausgeprägt bei Glasbehältern, aber auch Kunststoffbehälter weisen noch sichtbare Behälternähte auf. Behälternähte verlaufen meist entlang der Längsachse der Behälter und erstrecken sich über die gesamte Behälterlänge.

Wenn mittels Direktdruck ein Druckbild auf Behälter aufgebracht werden soll, wird das Druckbild immer im Bereich der Behälternähte mit verminderter Qualität abgebildet sein. Bei einem umlaufenden Druck, also einem Druck, der umfänglich um den Behälter aufgebracht ist, lässt es sich jedoch nicht vermeiden, dass das Druckbild sich auch über die Behälternähte erstreckt. Dadurch ergeben sich also zwangsläufig Störstellen im Erscheinungsbild des Aufdrucks.

Der umlaufende Druck bringt noch ein weiteres Problem mit sich, nämlich dass es, selbst bei hochoptimierten Druckverfahren, immer eine sichtbare Naht-, Überlappungs-,oder Stoßstelle dort gibt, wo der umlaufende Druck beginnt und endet. Somit ist das Erscheinungsbild des Aufdrucks auch hier gemindert. Figur 1a zeigt schematisch ein solches gemindertes Erscheinungsbild des Aufdrucks.

Der Erfindung liegt die Aufgabe zu Grunde, eine Direktdruckvorrichtung und ein Direktdruckverfahren zum Aufbringen eines umlaufenden Druckbildes auf Behälter mit Behälternähten bereitzustellen, die ein verbessertes Erscheinungsbild des Aufdrucks mit weniger Störstellen ermöglichen.

Dokumente US2015/138295, DE 102015100334 und US2014/374016 offenbaren Direktdruckvorrichtungen zum Aufbringen eines umlaufenden Druckbildes auf Behälter.

Die Aufgabe wird durch den Gegenstand der unabhängigen Ansprüche gelöst.

Die Direktdruckvorrichtung zum Aufbringen eines umlaufenden Druckbildes auf Behälter umfasst einen Druckkopf, insbesondere ein nach dem drop-on-demand-Prinzip arbeitenden Druckkopf, der zum direkten Bedrucken eines Behälters ausgebildet ist, eine Detektionseinrichtung, die derart ausgebildet ist, dass mindestens ein vorgegebenes Merkmal des Behälters, beispielsweise eine Markierung, ein Relief, ein Embossing, die Behälternaht oder ein sonstiges Merkmalerfasst wird das in einer festen Winkelbeziehung zur Behälternaht steht, eine Recheneinrichtung, die ausgebildet ist, basierend auf dem mindestens einen Merkmal zu bestimmen, ob und gegebenenfalls wie der Behälter ausgerichtet werden muss, um von einer Ist-Behälterausrichtung in eine vorgegebene Soll-Behälterausrichtung gebracht zu werden, und eine Ausrichtungseinrichtung, die zum Ausrichten des Behälters in die Soll-Behälterausrichtung basierend auf der Bestimmung der Recheneinrichtung ausgebildet ist. Die Soll-Behälterausrichtung ist derart vorgegeben, dass die Behälternaht bezüglich des Druckkopfes derart ausgerichtet ist, dass eine Drucknaht, die beim Aufbringen eines umlaufenden Druckbilds entsteht, mit der Behälternaht im Wesentlichen zur Deckung kommt.

Eine derart ausgebildete Vorrichtung ermöglicht, dass die unvermeidbare Drucknaht optisch keine zusätzliche Störstelle darstellt. Da die Drucknaht ohnehin sehr schmal ist und mit der Behälternaht zur Deckung kommt, fällt die Drucknaht selbst nicht auf. Somit wird das Erscheinungsbild des Aufdrucks verbessert, da die Anzahl der sichtbaren Nähte reduziert ist.

Mit einem umlaufenden Druckbild ist hier insbesondere ein Druckbild gemeint, das um den gesamten Umfang des Behälters läuft oder, in anderen Worten, um 360° (gegebenenfalls mit geringfügigen Abweichungen, beispielsweise aufgrund von Ungenauigkeiten beim Bedrucken).

Das mindestens eine Merkmal kann beispielsweise mindestens eine, insbesondere genau eine oder genau zwei, Markierungen umfassen. Alternativ oder zusätzlich kann das mindestens eine Merkmal eine Behälternaht, insbesondere genau eine oder genau zwei Behälternähte, umfassen.

Das Verwenden von Merkmalen des Behälters ist deshalb vorteilhaft, weil es vergleichsweise rechenintensiv sein kann, den gesamten Behälter zu detektieren und daraus die Ausrichtung zu berechnen. Zumeist reichen schon ein Merkmal oder sehr wenige Merkmale aus, um die Behälterausrichtung sehr präzise wiederzuspiegeln und der Rechenaufwand wird stark reduziert. Außerdem ist es denkbar, dass ein Behälter zwei Behälternähte aufweist. Dann ist es unter Umständen gar nicht möglich (beispielsweise aus Symmetriegründen, z.B. wenn die Behälternähte sich genau gegenüberliegen) die Behälterausrichtung ohne Verwendung weiterer Merkmale eindeutig zu bestimmen. Gegebenenfalls ist eine solche eindeutige Bestimmung auch gar nicht nötig, weil es vorranging ist, dass eine der Behälternähte zum Direktdruck an der geeigneten Position ist.

Die Ausrichtungseinrichtung kann derart ausgebildet sein, dass nach dem Ausrichten des Behälters die Behälternaht an der Stelle angeordnet ist, an der im Betrieb der umlaufende Druck beginnt und/oder endet. Wo der Druck beginnt oder endet ergibt sich dabei beispielsweise aus der Geometrie der Transportstrecke, der Anordnung des bzw. der Druckköpfe und gegebenenfalls anderen Parametern der Druckvorrichtung. Die jeweilige Stelle kann beispielsweise für die entsprechenden Parameter berechnet werden und/oder empirisch bestimmt werden und dann in einer Speichereinrichtung hinterlegt werden.

Die Stelle wo der Druck beginnt (und da es sich um einen umlaufenden Druck handelt auch endet), ist diejenige, bei der die Drucknaht entsteht. Daher stellt eine derartige Ausrichtung besonders zuverlässig sicher, dass die Drucknaht mit der Behälternaht im Wesentlichen zur Deckung kommt.

Die Recheneinrichtung kann derart ausgebildet sein, dass sie die Ist-Position des mindestens einen Merkmals bestimmt und dass sie basierend auf der Ist-Position des mindestens einen Merkmals und einer vorgegebenen Soll-Position des mindestens einen Merkmals bestimmt, ob und gegebenenfalls wie der Behälter ausgerichtet werden muss.

Wie oben bereits erläutert, ist die Verwendung eines Merkmals besonders geeignet, um die Behälterausrichtung zu erkennen. Wenn eine Ist- und eine Soll-Position des Merkmals verwendet werden, um zu bestimmen, ob und gegebenenfalls wie der Behälter ausgerichtet werden muss, ist es nicht nötig eine tatsächliche räumliche Bestimmung der Behälterausrichtung (und damit verbunden gegebenenfalls ein Erkennen der Behältergeometrie) vorzunehmen, die unter Umständen komplex und rechenintensiv ist. Es reicht vielmehr ein vergleichsweise einfacher Vergleich einzelner Merkmale. Als Beispiel kann es genügen, dass eine Markierung auf dem Behälter oder eine Behälternaht, die vergleichsweise leicht erkannt werden können, detektiert werden und dann bestimmt wird, an welcher Position diese eigentlich sein sollten. Daraus kann beispielsweise ein Differenzwert gebildet werden. Es kann dann entweder anhand dieses Werts berechnet werden, wie der Behälter ausgerichtet werden muss. Eine anderweitige Bestimmung, wie der Behälter ausgerichtet werden muss, ist ebenfalls möglich. Beispielsweise können auch für die jeweiligen Differenzwerte bereits auf einer Speichereinrichtung entsprechende Anweisungen oder Werte hinterlegt werden, die beschreiben, wie der Behälter ausgerichtet werden muss, wenn ein bestimmter Differenzwert vorliegt. Beispielsweise kann für einen bestimmten Differenzwert eine Gruppe von Parametern hinterlegt sein, die die Ausrichtungseinrichtung zum Ausrichten der Behälter einstellt.

Die Recheneinrichtung kann derart ausgebildet sein, dass sie die Ist-Position des mindestens einen Merkmals bestimmt, dass sie basierend auf der Ist-Position des mindestens einen Merkmals die Ist-Behälterausrichtung bestimmt und dass sie basierend auf der Ist-Behälterausrichtung und der Soll-Behälterausrichtung, bestimmt, ob und gegebenenfalls wie der Behälter ausgerichtet werden muss.

Es ist beispielsweise denkbar, dass die Ausrichtungseinrichtung als Eingabewerte die Behälterausrichtung erfordert und ein wie oben beschriebener Differenzwert nicht ausreichend ist. Alternativ ist denkbar, dass für andere Prozessschritte die Behälterausrichtung ohnehin benötigt wird, so dass es sich anbietet, diese auch für die Bestimmung, ob und wie der Behälter ausgerichtet werden muss, zu bestimmen.

Die Detektionseinrichtung kann derart ausgebildet sein, dass das mindestens eine Merkmal optisch detektiert wird, und die Recheneinrichtung kann derart ausgebildet sein, dass mit Hilfe von Bilderkennung eine bzw. die Ist-Position des mindestens einen Merkmals bestimmt wird. Dabei ist es möglich, sichtbares Licht zur optischen Detektion zu verwenden. Alternativ ist jedoch auch denkbar, eine optische Detektion in anderen Wellenlängenbereichen zu verwenden.

Eine optische Detektion ist vorteilhaft, weil sich optische Merkmale besonders leicht aufbringen lassen bzw. weil die Behälternähte ohnehin optisch erkennbar sind und weil optische Messverfahren, beispielsweise mit einer Kamera, günstig und unkompliziert sind. Es ist unter Umständen sogar möglich, bereits vorhandene Systeme, beispielsweise zur optischen Qualitätskontrolle, entsprechend anzupassen.

Die Detektionseinrichtung kann eine Kamera umfassen, die zumindest einen Teilbereich des Behälters abbildet, wobei der mindestens eine Teilbereich derart gewählt ist, dass sichergestellt wird, dass unabhängig von der Ist-Behälterausrichtung das mindestens eine Merkmal in dem mindestens einen Teilbereich liegt.

Kameras sind günstige und vergleichsweise kleine und einfache Bauteile, die dennoch sehr genaue Ergebnisse liefern. Es ist denkbar, nur einen Teilbereich des Behälters abzubilden, also nicht den gesamten Behälter. Beispielsweise ist es denkbar, dass der Behälter mindestens zwei Merkmale aufweist, beispielsweise sowohl die Behälternaht als auch eine Markierung und/oder zwei Behälternähte und/oder zwei Markierungen, die so angeordnet sind, beispielsweise gegenüberliegend, dass es genügt, nur einen Teilbereich des Behälters abzubilden. So kann beispielsweise darauf verzichtet werden, die Kamera zu schwenken oder mehrere Kameras vorzusehen oder den Behälter in mehreren Schritten auszurichten, da immer wenigstens ein Merkmal im Bildfeld ist.

Die Ausrichtungseinrichtung kann zum Drehen der Behälter um ihre eigene Achse ausgebildet sein. Besonders wenn die Behälter geführt transportiert werden, kann es zur geeigneten Ausrichtung bereits genügen, diese lediglich zu drehen.

Die Ausrichtungseinrichtung kann derart ausgebildet sein, dass ein Winkel, um den die Behälter bei der Ausrichtung gedreht werden, zumindest von der Ist-Behälterausrichtung und der vorgegebenen Soll-Behälterausrichtung abhängt. Gegebenenfalls kann auch ein zwischen der Ausrichtungseinrichtung und dem Druckkopf verbleibender Transportweg der Behälter berücksichtigt werden, insbesondere wenn dieser nicht gerade verläuft sondern beispielsweise auf einer Kreisbahn.

Die Erfindung stellt auch ein Direktdruckverfahren zur Verfügung.

Bei dem Direktdruckverfahren zum Aufbringen eines umlaufenden Druckbildes auf Behälter mit mindestens einer Behälternaht wird mindestens ein vorgegebenes Merkmals des Behälters, beispielsweise eine Markierung oder die Behälternaht, mittels einer Detektionseinrichtung erfasst, mittels einer Recheneinrichtung basierend auf dem mindestens einen Merkmal bestimmt, ob und gegebenenfalls wie der Behälter ausgerichtet werden muss, um von einer Ist-Behälterausrichtung in eine vorgegebene Soll-Behälterausrichtung gebracht zu werden, der Behälter basierend auf der Bestimmung der Recheneinrichtung in die Soll-Behälterausrichtung ausgerichtet, und der Behälter nach dem Ausrichten des Behälters mittels eines Druckkopfes bedruckt. Die Soll-Behälterausrichtung ist derart vorgegeben, dass die Behälternaht bezüglich des Druckkopfes derart ausgerichtet ist, dass eine Drucknaht, die beim Aufbringen eines umlaufenden Druckbilds entsteht, mit der Behälternaht im Wesentlichen zur Deckung kommt.

Das Ausrichten des Behälters kann so erfolgen, dass nach dem Ausrichten des Behälters die Behälternaht an der Stelle angeordnet ist, an der der umlaufende Druck beginnt und/oder endet.

Das Direktdruckverfahren kann umfassen, dass die Ist-Position des mindestens einen Merkmals bestimmt wird und basierend auf der Ist-Position des mindestens einen Merkmals und einer vorgegebenen Soll-Position des mindestens einen Merkmals bestimmt wird, ob und gegebenenfalls wie der Behälter ausgerichtet werden muss.

Das Direktdruckverfahren kann umfassen, dass die Ist-Position des mindestens einen Merkmals bestimmt wird, basierend auf der Ist-Position des mindestens einen Merkmals die Ist-Behälterausrichtung bestimmt wird und basierend auf der Ist-Behälterausrichtung und der Soll-Behälterausrichtung bestimmt wird, ob und gegebenenfalls wie der Behälter ausgerichtet werden muss.

Das Direktdruckverfahren kann umfassen, dass das mindestens eine Merkmal optisch, insbesondere mittels mindestens einer Kamera, detektiert wird und mit Hilfe von Bilderkennung eine bzw. die Ist-Position des mindestens einen Merkmals bestimmt wird.

Das Direktdruckverfahren kann umfassen, dass zumindest ein Teilbereich des Behälters abgebildet wird, wobei der mindestens eine Teilbereich derart gewählt ist, dass sichergestellt wird, dass unabhängig von der Ist-Behälterausrichtung das mindestens eine Merkmal in dem mindestens einen Teilbereich liegt.

Das Direktdruckverfahren kann umfassen, dass der Behälter zum Ausrichten des Behälters um seine eigene Achse gedreht wird, insbesondere um einen Winkel, der zumindest von der Ist-Behälterausrichtung und der vorgegebenen Soll-Behälterausrichtung abhängt.

Es versteht sich, dass die im Zusammenhang mit der Vorrichtung genannten Merkmale und Vorteile ebenso auf das Verfahren anwendbar sind.

Weitere Merkmale und Vorteile werden nachfolgend anhand der beispielhaften Figuren erläutert. Dabei zeigen:
- Figuren 1a und 1b: schematische Darstellungen eines mit einer aus dem Stand der Technik bekannten Direktdruckvorrichtung erzielten umlaufenden Druckbildes und eines mit einer erfindungsgemäßen Direktdruckvorrichtung erzielten umlaufenden Druckbildes; und
- Figur 2: eine schematische, nichtmaßstabsgetreue Draufsicht auf eine Direktdruckvorrichtung.

Wie bereits oben erwähnt, zeigt Figur 1a schematisch ein Druckbild, wie es mit einer aus dem Stand der Technik bekannten Druckvorrichtung erzielt wird. Dabei ist hier ein Behälter 2 mit zwei Behälternähten 3a und 3b gezeigt. Außerdem ist die Drucknaht 4 gezeigt.

Im Vergleich dazu zeigt Figur 1b schematisch ein Druckbild, wie es mit einer erfindungsgemäßen Direktdruckvorrichtung, beispielsweise der unten im Zusammenhang mit Figur 2 beschriebenen Vorrichtung, erzielt wird. Hier ist angedeutet, dass die Drucknaht 4 mit einer der Behälternähte, hier der Behälternaht 3a, zusammen fällt bzw. mit dieser im Wesentlichen zur Deckung kommt.

Figur 2 ist eine schematische und nicht-maßstabsgetreue Darstellung einer möglichen Ausführungsform der erfindungsgemäßen Direktdruckvorrichtung 1.

In der Figur sind schematisch ein Druckkopf 5 zum direkten Bedrucken von Behältern, eine Detektionseinrichtung 6, eine Recheneinrichtung 7 und eine Ausrichtungseinrichtung 8 gezeigt.

Behälter 2, werden auf einer Transportstrecke, die hier linear ausgebildet ist, transportiert. Beispielsweise könnten die Behälter Flaschen sein. Diese könnten zum Beispiel am Flaschenhals hängend transportiert werden. Alternativ kann es sich um einen Rundläufer handeln, bei dem die Behälter auf einer kreisförmigen Transportstrecke transportiert werden. Statt einem hängenden Transport ist auch ein stehender Transport, beispielsweise in einem Puck, oder ein Transport, bei dem die Behälter in einem Teller stehen und von oben mit einer Zentrierung gehalten werden, möglich.

Entlang der Transportstrecke der Behälter ist die Detektionseinrichtung, die zum Detektieren mindestens eines vorgegebenen Merkmals des Behälters ausgebildet ist, so angeordnet, dass die Behälter, insbesondere Merkmale auf den Behältern, detektiert werden können.

Beispielsweise kann hier eine Kamera vorgesehen sein, die einen vorgegebenen Ausschnitt der Transportstrecke abbildet.

Merkmale auf den Behältern, die mittels der Detektionseinrichtung detektiert werden können, können beispielsweise Markierungen, die in vorangegangenen Schritten auf Behälter aufgebracht wurden, sein. Alternativ oder zusätzlich können jedoch auch Drucknähte oder andere Formen des Behälters, anhand derer die Ausrichtung des Behälters bestimmt werden kann, solche Merkmale darstellen.

Die Direktdruckvorrichtung ist hier so ausgebildet, dass die Detektionseinrichtung Daten an die Recheneinrichtung weitergibt.

Die Recheneinrichtung ist derart ausgebildet, basierend auf den von der Detektionseinrichtung empfangenen Daten zu bestimmen, ob und gegebenenfalls wie der Behälter ausgerichtet werden muss, um von einer Ist-Behälterausrichtung in eine vorgegebene Soll-Behälterausrichtung gebracht zu werden.

Dazu ist es nicht zwangsläufig erforderlich, dass die Ist-Behälterausrichtung berechnet wird. Es genügt vielmehr, dass in irgendeiner Form, beispielsweise durch Abfrage von Wertetabellen, bestimmt werden kann, mit welchen Parametern die Ausrichtungseinrichtung betrieben werden muss, wenn die Detektionseinrichtung ein bestimmtes Merkmal an einer bestimmten Position detektiert hat. So kann ohne explizite Angabe der Ist- oder Soll-Behälterausrichtung dennoch erzielt werden, dass der Behälter von der Ist- in die Soll-Behälterausrichtung gebracht wird.

In der Figur ist in Transportrichtung 9 der Behälter nach der Detektionseinrichtung die Ausrichtungseinrichtung dargestellt, die zum Ausrichten von Behältern ausgebildet ist, um diese von einer Ist-Behälterausrichtung in eine vorgegebene Soll-Behälterausrichtung zu bringen.

Die Ausrichtungseinrichtung kann insbesondere zum Drehen der Behälter um ihre eigene Achse um einen vorgegebenen Winkel ausgebildet sein. Auch eine Translationsbewegung der Behälter ist jedoch nicht ausgeschlossen.

Die Direktdruckvorrichtung ist derart ausgebildet, dass die Ausrichtungseinrichtung Daten von der Recheneinrichtung empfängt, insbesondere derart, dass sie basierend auf entsprechenden Ergebnissen der Recheneinrichtung die Behälter in die Soll-Behälterausrichtung bringt.

Die Soll-Behälterausrichtung ist dabei derart vorgegeben, dass die Behälternaht bezüglich des Druckkopfes derart ausgerichtet ist, dass eine Drucknaht, die beim Aufbringen eines umlaufenden Druckbilds entsteht, mit der Behälternaht im Wesentlichen zur Deckung kommt.

Die Detektionseinrichtung kann über eine Datenverbindung 10 mit der Recheneinrichtung verbunden sein und die Ausrichtungseinrichtung kann über eine Datenverbindung 11 mit der Recheneinrichtung verbunden sein. Es ist jedoch auch denkbar, dass die Recheneinrichtung integral mit der Detektionseinrichtung oder der Ausrichtungseinrichtung ausgebildet ist. Insbesondere könnten auch die Detektionseinrichtung, Recheneinrichtung und Ausrichtungseinrichtung integral ausgebildet sein.

Im Folgenden wird ein Beispiel für ein erfindungsgemäßes Verfahren beschrieben, das beispielsweise mittels einer der oben beschriebenen oder einer anderen Direktdruckvorrichtung durchgeführt werden kann.

Die Direktdruckanlage wird mit Behältern beschickt. Die Behälter werden entlang einer Transportstrecke transportiert. Zunächst laufen die Behälter an einer Detektionseinrichtung vorbei. Diese detektiert, beispielsweise optisch, Merkmale der Behälter. Die Behälter werden anschließend, sofern sie nicht schon in einer Soll-Ausrichtung ausgerichtet sind, mittels einer Ausrichtungseinrichtung ausgerichtet, beispielsweise um ihre Achse gedreht und/oder verschoben, so dass sie in eine Soll-Ausrichtung gebracht werden. Die Behälter werden dann mittels des Druckkopfes direkt umlaufend bedruckt. Dazu können entweder die Behälter gedreht werden und/oder der Druckkopf um die Behälter gefahren werden.

Um zu bestimmen, ob und wie die Behälter ausgerichtet werden müssen, werden die von der Detektionseinrichtung detektierten Merkmale verwendet. Diese können beispielsweise verwendet werden, um die tatsächliche Ist-Behälterausrichtung zu bestimmen. Diese kann dann mit der Soll-Behälterausrichtung verglichen werden und so bestimmt werden, ob und wie die Behälter ausgerichtet werden müssen. Alternativ kann auch anhand der Positionen der Merkmale, also ohne Bestimmung der Behälterausrichtung, bestimmt werden, ob und wie der Behälter ausgerichtet werden muss. Beispielsweise können für bestimmte Positionen der Merkmale bestimmte Parameter für die Ausrichtungseinrichtung hinterlegt sein.

Hier sei angemerkt, dass Behälter häufig zwei gegenüberliegende Behälternähte aufweisen (bedingt durch den Herstellungsprozess). Dann kann anhand der Position einer Behälternaht unter Umständen die Ausrichtung des Behälters nicht eindeutig bestimmt werden. Da jedoch letztlich die Ausrichtung des Behälters auf die geeignete Ausrichtung einer der Behälternähte abzielt, ist es nicht unbedingt relevant, wie der Behälter selbst ausgerichtet ist, solange die Ausrichtung einer der Behälternähte bekannt ist und eingestellt werden kann.

Bei dem Druckprozess kann darauf geachtet werden, dass der Druck an einer geeigneten Stelle des Druckbildes beginnt, so dass weder die Drucknaht noch die Behälternähte im Bereich der Hauptbestandteile des Druckbildes verlaufen.

Der Umfang der Erfindung wird durch die beigefügten Ansprüche definiert.

## Patentansprüche

1. Direktdruckvorrichtung (1) zum Aufbringen eines umlaufenden Druckbildes auf Behälter (2) mit mindestens einer Behälternaht (3a, 3b), umfassend
einen Druckkopf (5), der zum direkten Bedrucken eines Behälters (2) ausgebildet ist,
eine Detektionseinrichtung (6), die derart ausgebildet ist, dass mindestens ein vorgegebenes Merkmal des Behälters (2), beispielsweise eine Markierung oder die Behälternaht (3a, 3b), erfasst wird,
eine Recheneinrichtung (7), die ausgebildet ist, basierend auf dem mindestens einen Merkmal zu bestimmen, ob und gegebenenfalls wie der Behälter (2) ausgerichtet werden muss, um von einer Ist-Behälterausrichtung in eine vorgegebene Soll-Behälterausrichtung gebracht zu werden, und
eine Ausrichtungseinrichtung (8), die zum Ausrichten des Behälters (2) in die Soll-Behälterausrichtung basierend auf der Bestimmung der Recheneinrichtung (7) ausgebildet ist,
wobei die Soll-Behälterausrichtung derart vorgegeben ist, dass die Behälternaht bezüglich des Druckkopfes (5) derart ausgerichtet ist, dass eine Drucknaht (4), die beim Aufbringen eines umlaufenden Druckbilds entsteht, mit der Behälternaht (3a, 3b) im Wesentlichen zur Deckung kommt.

2. Direktdruckvorrichtung (1) nach Anspruch 1, wobei die Ausrichtungseinrichtung derart ausgebildet ist, dass nach dem Ausrichten des Behälters (2) die Behälternaht (3a, 3b) an der Stelle angeordnet ist, an der im Betrieb der umlaufende Druck beginnt und/oder endet.

3. Direktdruckvorrichtung (1) nach Anspruch 1 oder 2, wobei die Recheneinrichtung (7) derart ausgebildet ist, dass sie die Ist-Position des mindestens einen Merkmals bestimmt und dass sie basierend auf der Ist-Position des mindestens einen Merkmals und einer vorgegebenen Soll-Position des mindestens einen Merkmals bestimmt, ob und gegebenenfalls wie der Behälter ausgerichtet werden muss.

4. Direktdruckvorrichtung (1) nach einem der vorangegangenen Ansprüche, wobei die Recheneinrichtung (7) derart ausgebildet ist, dass sie die Ist-Position des mindestens einen Merkmals bestimmt, dass sie basierend auf der Ist-Position des mindestens einen Merkmals die Ist-Behälterausrichtung bestimmt und dass sie basierend auf der Ist-Behälterausrichtung und der Soll-Behälterausrichtung, bestimmt, ob und gegebenenfalls wie der Behälter (2) ausgerichtet werden muss.

5. Direktdruckvorrichtung (1) nach einem der vorangegangenen Ansprüche, wobei die Detektionseinrichtung (6) derart ausgebildet ist, dass das mindestens eine Merkmal optisch detektiert, und wobei die Recheneinrichtung (7) derart ausgebildet ist, dass mit Hilfe von Bilderkennung eine bzw. die Ist-Position des mindestens einen Merkmals bestimmt wird.

6. Direktdruckvorrichtung (1) nach einem der vorangegangenen Ansprüche, wobei die Detektionseinrichtung (6) eine Kamera umfasst, die zumindest einen Teilbereich des Behälters (2) abbildet, wobei der mindestens eine Teilbereich derart gewählt ist, dass sichergestellt wird, dass unabhängig von der Ist-Behälterausrichtung das mindestens eine Merkmal in dem mindestens einen Teilbereich liegt.

7. Direktdruckvorrichtung (1) nach einem der vorangegangenen Ansprüche, wobei die Ausrichtungseinrichtung (8) zum Drehen der Behälter (2) um ihre eigene Achse ausgebildet ist.

8. Direktdruckvorrichtung (1) nach Anspruch 7, wobei die Ausrichtungseinrichtung (8) derart ausgebildet ist, dass ein Winkel, um den die Behälter (2) bei der Ausrichtung gedreht werden, zumindest von der Ist-Behälterausrichtung und der vorgegebenen Soll-Behälterausrichtung abhängt.

9. Direktdruckverfahren zum Aufbringen eines umlaufenden Druckbildes auf Behälter (2) mit mindestens einer Behälternaht (3a, 3b), wobei
mindestens ein vorgegebenes Merkmal des Behälters, beispielsweise eine Markierung oder die Behälternaht (3a, 3b), mittels einer Detektionseinrichtung erfasst wird,
mittels einer Recheneinrichtung (7) basierend auf dem mindestens einen Merkmal bestimmt wird, ob und gegebenenfalls wie der Behälter (2) ausgerichtet werden muss, um von einer Ist-Behälterausrichtung in eine vorgegebene Soll-Behälterausrichtung gebracht zu werden, und
der Behälter (2) basierend auf der Bestimmung der Recheneinrichtung (7) in die Soll-Behälterausrichtung ausgerichtet wird und
der Behälter (2) nach dem Ausrichten des Behälters (2) mittels eines Druckkopfes (5) bedruckt wird,
wobei die Soll-Behälterausrichtung derart vorgegeben ist, dass die Behälternaht (3a, 3b) bezüglich des Druckkopfes (5) derart ausgerichtet ist, dass eine Drucknaht (4), die beim Aufbringen eines umlaufenden Druckbilds entsteht, mit der Behälternaht (3a, 3b) im Wesentlichen zur Deckung kommt.

10. Direktdruckverfahren nach Anspruch 9, wobei nach dem Ausrichten des Behälters (2) die Behälternaht (3a, 3b) an der Stelle angeordnet ist, an der der umlaufende Druck beginnt und/oder endet.

11. Direktdruckverfahren nach Anspruch 9 oder 10, wobei die Ist-Position des mindestens einen Merkmals bestimmt wird und basierend auf der Ist-Position des mindestens einen Merkmals und einer vorgegebenen Soll-Position des mindestens einen Merkmals bestimmt wird, ob und gegebenenfalls wie der Behälter (2) ausgerichtet werden muss.

12. Direktdruckverfahren nach einem der Ansprüche 9 bis 11, wobei die Ist-Position des mindestens einen Merkmals bestimmt wird, basierend auf der Ist-Position des mindestens einen Merkmals die Ist-Behälterausrichtung bestimmt wird und basierend auf der Ist-Behälterausrichtung und der Soll-Behälterausrichtung bestimmt wird, ob und gegebenenfalls wie der Behälter (2) ausgerichtet werden muss.

13. Direktdruckverfahren nach einem der Ansprüche 9 bis 12, wobei das mindestens eine Merkmal optisch, insbesondere mittels einer Kamera, detektiert wird und mit Hilfe von Bilderkennung eine bzw. die Ist-Position des mindestens einen Merkmals bestimmt wird.

14. Direktdruckverfahren nach einem der Ansprüche 9 bis 13, wobei zumindest ein Teilbereich des Behälters (2) abgebildet wird, wobei der mindestens eine Teilbereich derart gewählt ist, dass sichergestellt wird, dass unabhängig von der Ist-Behälterausrichtung das mindestens eine Merkmal in dem mindestens einen Teilbereich liegt.

15. Direktdruckverfahren nach einem der Ansprüche 9 bis 14, wobei der Behälter (2) zum Ausrichten des Behälters (2) um seine eigene Achse gedreht wird, insbesondere um einen Winkel, der zumindest von der Ist-Behälterausrichtung und der vorgegebenen Soll-Behälterausrichtung abhängt.

## Claims

1. Direct printing device (1) for applying a circumferential print onto containers (2) with at least one container seam (3a, 3b), comprising
a printhead (5) adapted for printing directly onto a container (2),
a detection device (6) which is adapted in such a way that at least one predetermined feature of said container (2), for example a marking or said container seam (3a, 3b), is recorded,
a computing device (7) which is configured to determine, based on said at least one feature, whether and, if so, how said container (2) is to be oriented in order to be moved from an actual container orientation to a predetermined target container orientation, and
an orientation device (8) configured to orient said container (2) to said target container orientation based on the determination by said computing device (7),
where said target container orientation is predetermined such that the container seam is oriented relative to said printhead (5) such that a print seam (4), which is created during the application of a circumferential print, substantially coincides with said container seam (3a, 3b).

2. Direct printing device (1) according to claim 1, where said orientation device is adapted such that, after orientation of said container (2), said container seam (3a, 3b) is arranged at the location where, during operation, the circumferential printing begins and/or ends during operation.

3. Direct printing device (1) according to claim 1 or 2, where said computing device (7) is adapted such that it determines the actual position of said at least one feature and such that, based on the actual position of said at least one feature and a predetermined target position of said at least one feature, it determines whether and, if so, how said container is to be oriented.

4. Direct printing device (1) according to one of the preceding claims, where said computing device (7) is adapted such that it determines the actual position of said at least one feature and that it determines the actual container orientation based on the actual position of said at least one feature and that it determines, based on said actual container orientation and said target container orientation, whether and, if so, how said container (2) is to be oriented.

5. Direct printing device (1) according to one of the preceding claims, where said detection device (6) is adapted such that said at least one feature is detected optically, and where said computing device (7) is adapted such that one or the actual position of said at least one feature is determined by way of image recognition.

6. Direct printing device (1) according to one of the preceding claims, where said detection device (6) comprises a camera which images at least one partial region of said container (2), where said at least one partial region is selected in such a way as to ensure that said at least one feature is located in said at least one partial region, regardless of the actual container orientation.

7. Direct printing device (1) according to one of the preceding claims, where said orientation device (8) is configured to rotate said containers (2) about their own axis.

8. Direct printing device (1) according to claim 7, where said orientation device (8) is adapted in such a way that an angle by which said containers (2) are rotated during the orientation depends at least on the actual container orientation and the predetermined target container orientation.

9. Direct printing method for applying a circumferential print onto containers (2) with at least one container seam (3a, 3b), where
at least one predetermined feature of said container, for example a marking or container seam (3a, 3b), is recorded by way of a detection device,
it is determined by way of a computing device (7), based on said at least one feature, whether and, if so, how said container (2) is to be oriented in order to be moved from an actual container orientation to a predetermined target container orientation, and
said container (2) is oriented to said target container orientation based on the determination by said computing device (7) and
said container (2) is printed on by way of a printhead (5) after said container (2) has been oriented,
where said target container orientation is predetermined such that said container seam (3a, 3b) is oriented relative to said printhead (5) such that a print seam (4), which is created during the application of a circumferential print, substantially coincides with said container seam (3a, 3b).

10. Direct printing method according to claim 9, where, after said container (2) has been oriented, said container seam (3a, 3b) is arranged at the location where the circumferential print begins and/or ends.

11. Direct printing method according to claim 9 or 10, where the actual position of said at least one feature is determined and, based on the actual position of said at least one feature and a predetermined target position of said at least one feature, it is determined whether and, if so, how said container (2) is to be oriented.

12. Direct printing method according to one of the claims 9 to 11, where the actual position of said at least one feature is determined, the actual container orientation is determined based on the actual position of said at least one feature, and it is determined based on the actual container orientation and the target container orientation whether and, if so, how said container (2) is to be oriented.

13. Direct printing method according to one of the claims 9 to 12, where said at least one feature is detected optically, in particular by way of at least one camera, and a or the actual position of said at least one feature is determined by means of image recognition.

14. Direct printing method according to one of the claims 9 to 13, where at least one partial region of said container (2) is imaged, where said at least one partial region is selected in such a way as to ensure that said at least one feature is located in said at least one partial region, regardless of the actual container orientation.

15. Direct printing method according to one of the claims 9 to 14, where said container (2) is rotated about its own axis for orienting said container (2), in particular about an angle that depends at least on the actual container orientation and the predetermined target container orientation.

## Revendications

1. Dispositif d'impression directe (1) pour appliquer une image imprimée circonférentielle sur un récipient (2) avec au moins une jointure de récipient (3a, 3b), comprenant
une tête d'impression (5) constituée pour l'impression directe d'un récipient (2),
un dispositif de détection (6) constitué de manière à ce que soit captée au moins une caractéristique donnée du récipient (2), par exemple un marquage ou la jointure de récipient (3a, 3b),
un dispositif de calcul (7) constitué pour déterminer si, et le cas échéant comment, le récipient (2) doit être orienté, sur la base de ladite au moins une caractéristique, pour l'amener d'une orientation de récipient actuelle à une orientation de récipient désirée donnée, et
un dispositif d'orientation (8) constitué pour orienter le récipient (2) dans l'orientation de récipient désirée sur la base de la détermination du dispositif de calcul (7),
dans lequel l'orientation de récipient désirée est donnée de telle sorte que la jointure de récipient est orientée par rapport à la tête d'impression (5) pour qu'une jointure d'impression (4), qui apparaît lors de l'application d'une image d'impression circonférentielle, recouvre substantiellement la jointure de récipient (3a, 3b) .

2. Dispositif d'impression directe (1) selon la revendication 1, dans lequel le dispositif d'orientation est constitué de telle sorte que, après l'orientation du récipient (2), la jointure de récipient (3a, 3b) soit agencée à la position à laquelle, en fonctionnement, l'impression circonférentielle commence et/ou finit.

3. Dispositif d'impression directe (1) selon la revendication 1 ou 2, dans lequel le dispositif de calcul (7) est constitué de manière à déterminer la position actuelle de ladite au moins une caractéristique et à déterminer si, et le cas échéant comment, le récipient doit être orienté sur la base de la position actuelle de ladite au moins une caractéristique et d'une position désirée donnée de ladite au moins une caractéristique.

4. Dispositif d'impression directe (1) selon l'une des revendications précédentes, dans lequel le dispositif de calcul (7) est constitué de manière à déterminer la position actuelle de ladite au moins une caractéristique, à déterminer l'orientation de récipient actuelle sur la base de la position actuelle de ladite au moins une caractéristique, et à déterminer, sur la base de l'orientation de récipient actuelle et de l'orientation de récipient désirée, si, et le cas échéant comment, le récipient (2) doit être orienté.

5. Dispositif d'impression directe (1) selon l'une des revendications précédentes, dans lequel le dispositif de détection (6) est constitué de telle sorte que ladite au moins une caractéristique est détectée optiquement, et dans lequel le dispositif de calcul (7) est constitué de telle sorte qu'une ou la position actuelle de ladite au moins une caractéristique est déterminée à l'aide d'une analyse d'image.

6. Dispositif d'impression directe (1) selon l'une des revendications précédentes, dans lequel le dispositif de détection (6) comporte une caméra qui prend en image au moins une partie du récipient (2), dans lequel ladite au moins une partie est sélectionnée de manière à assurer que ladite au moins une caractéristique se trouve dans ladite au moins une partie, indépendamment de l'orientation de récipient actuelle.

7. Dispositif d'impression directe (1) selon l'une des revendications précédentes, dans lequel le dispositif d'orientation (8) est constitué pour faire tourner le récipient (2) autour de son propre axe.

8. Dispositif d'impression directe (1) selon la revendication 7, dans lequel le dispositif d'orientation (8) est constitué de telle sorte qu'un angle selon lequel le récipient (2) doit être tourné lors de l'orientation dépend au moins de l'orientation de récipient actuelle et de l'orientation de récipient désirée donnée.

9. Procédé d'impression directe pour appliquer une image imprimée circonférentielle sur un récipient (2) avec au moins une jointure de récipient (3a, 3b), dans lequel
au moins une caractéristique donnée du récipient, par exemple un marquage ou la jointure de récipient (3a, 3b), est détectée par un dispositif de détection,
un dispositif de calcul (7) détermine, sur la base de ladite au moins une caractéristique, si, et le cas échéant comment, le récipient (2) doit être orienté pour l'amener d'une orientation de récipient actuelle à une orientation de récipient désirée donnée, et
le récipient (2) est orienté dans l'orientation de récipient désirée sur la base de la détermination du dispositif de calcul (7), et
le récipient (2) est imprimé à l'aide d'une tête d'impression (5) après l'orientation du récipient (2),
dans lequel l'orientation de récipient désirée est donnée de telle sorte que la jointure de récipient (3a, 3b) est orientée par rapport à la tête d'impression (5) pour qu'une jointure d'impression (4), qui apparaît lors de l'application d'une image d'impression circonférentielle, recouvre substantiellement la jointure de récipient (3a, 3b) .

10. Procédé d'impression directe selon la revendication 9, dans lequel, après l'orientation du récipient (2), la jointure de récipient (3a, 3b) est agencée à la position dans laquelle l'impression circonférentielle commence et/ou se termine.

11. Procédé d'impression directe selon la revendication 9 ou 10, dans lequel la position actuelle de ladite au moins une caractéristique est déterminée, et dans lequel il est déterminé si, et le cas échéant comment, le récipient (2) doit être orienté sur la base de la position actuelle de ladite au moins une caractéristique et d'une position désirée donnée de ladite au moins une caractéristique.

12. Procédé d'impression directe selon l'une des revendications 9 à 11, dans lequel la position actuelle de ladite au moins une caractéristique est déterminée, l'orientation de récipient actuelle est déterminée sur la base de la position actuelle de ladite au moins une caractéristique, et il est déterminé si, et le cas échéant comment, le récipient (2) doit être orienté sur la base de l'orientation de récipient actuelle et de l'orientation de récipient désirée.

13. Procédé d'impression directe selon l'une des revendications 9 à 12, dans lequel ladite au moins une caractéristique est détectée optiquement, en particulier à l'aide d'une caméra, et une ou la position actuelle de ladite au moins une caractéristique est déterminée à l'aide d'une analyse d'image.

14. Procédé d'impression directe selon l'une des revendications 9 à 13, dans lequel au moins une partie du récipient (2) est prise en image, dans lequel ladite au moins une partie est sélectionnée de manière à assurer que ladite au moins une caractéristique se trouve dans ladite au moins une partie, indépendamment de l'orientation de récipient actuelle.

15. Procédé d'impression directe selon l'une des revendications 9 à 14, dans lequel le récipient (2) est tourné autour de son axe propre pour orienter le récipient (2), en particulier selon un angle qui dépend au moins de l'orientation de récipient actuelle et de l'orientation de récipient désirée donnée.
